# EUROPÄISCHE PATENTSCHRIFT

(11) **EP 2 849 608 B1**
(45) Veröffentlichungstag und Bekanntmachung des Hinweises auf die Patenterteilung: **12.07.2017**
(21) Anmeldenummer: 13722292.3
(22) Anmeldetag: 15.05.2013
(51) Int. Cl.: A47B 77/02, A47B 51/00

(54) **MÖBELMODUL**
FURNITURE MODULE
MODULE DE MEUBLE

(30) Priorität: 15.05.2012 DE 202012101785 U; 22.05.2012 DE 102012009994
(43) Veröffentlichungstag der Anmeldung: 25.03.2015
(73) Patentinhaber: tielsa GmbH, 88630 Pfullendorf (DE)
(72) Erfinder: KNOTT, Hubert, 88630 Pfullendorf (DE); DAHM-WACHSMANN, Ulrich, 89075 Ulm (DE); HAAS, Manfred, 88630 Pfullendorf (DE)
(74) Vertreter: Otten, Roth, Dobler & Partner mbB Patentanwälte
(86) Internationale Anmeldenummer: PCT/EP2013/001430
(87) Internationale Veröffentlichungsnummer: WO 2013/170957

(56) Entgegenhaltungen:
- WO-A1-2006/115000
- DE-A1- 4 001 382
- DE-U1- 20 007 922
- DE-U1-202008 006 655
- NL-C2- 1 007 024
- US-A- 5 339 750
- US-A- 5 461 974
- US-A1- 2005 275 322
- US-A1- 2007 261 608

## Beschreibung

Die Erfindung betrifft ein Möbelmodul gemäß dem Oberbegriff des Anspruchs 1 und eine Einrichtung gemäß dem Oberbegriff des Anspruchs 9.

Aus der DE 20 2008 006 655 U1 ist eine Vorrichtung zur Höhenverstellung einer Arbeitsplatte eines Küchenmöbels bekannt, welche einen Stellantrieb für die in einer vertikalen Führung verschiebbar gelagerte Arbeitsplatte aufweist, wobei die Führung in einem gegenseitigen Abstand angeordnete, parallele Führungssäulen umfasst, die jeweils aus einem an einer Stützwand eines Möbelkorpus abgestützten Hohlprofil und einem in diesem Hohlprofil verschiebbar gelagerten Tragprofil für die Arbeitsplatte bestehen, wobei die Hohlprofile der paarweise angeordneten Führungssäulen an zwischen ihnen vorgesehenen, in Richtung der Tiefe der Arbeitsplatte verlaufenden, gemeinsamen Stützwänden des Möbelkorpus abgestützt sind und wobei die Arbeitsplatte für jedes Säulenpaar eine die Hohlprofile mit den Stützwänden umschließende Verkleidung aufweist.

Aus der DE 40 01 382 A1 ist eine Küchenarbeitseinheit bekannt, welche einen Küchenunterschrank mit Seitenwänden, Rückwand und Türen umfasst, in welchem eine untere Führungssäule und eine obere Führungssäule angeordnet ist, wobei die obere Führungssäule auf der unteren Führungssäule höhenverstellbar geführt ist und auf Tragprofilen eine Arbeitsplatte trägt. Weiterhin ist aus der DE 40 01 382 A1 eine Küchenarbeitseinheit bekannt, bei welcher eine Arbeitsplatte als Ausleger auf einem etwa V-förmigen Tragarm aufliegt, wobei der Tragarm mit einer vertikalen Säule verbunden ist, welche in einer unteren Führungssäule höhenverstellbar geführt ist.

Die US 5,461,974 A beschreibt eine Workstation mit einem integrierten Computer, wobei die Workstation höhenverstellbar ist und eine Arbeitsplatte kippbar ist.

Aus der US 2007/0261608 A1 ist eine Schreibtischanordnung bekannt, bei der die Arbeitsplatte höhenverstellbar und kippbar ist.

Die US 5,339,750 A lehrt einen in der Höhe verstellbaren Arbeitstisch.

Aus der US 2005/0275322 A1 ist eine Tischanordnung bekannt, die höhenverstellbar ist und bei der die Arbeitsplatte kippbar und in y-Richtung verfahrbar ist.

Der Erfindung liegt die Aufgabe zugrunde, ein höhenverstellbares Möbelmodul mit Ausleger so auszugestalten, dass dieses optimal in eine modular aufgebaute Einrichtung integrierbar ist und dass dieses insbesondere auch in beliebiger Orientierung um eine Hochachse in eine modular aufgebaute Einrichtung integrierbar ist und dass dieses hohen Sicherheitsanforderungen genügt.

Diese Aufgabe wird ausgehend von den Merkmalen des Oberbegriffs des Anspruchs 1 bzw. 9 durch die kennzeichnenden Merkmale des Anspruchs 1 bzw. 9 gelöst. In den jeweiligen Unteransprüchen sind vorteilhafte und zweckmäßige Weiterbildungen angegeben.

Das erfindungsgemäße Möbelmodul für eine Küche und/oder ein Bad umfasst einen Sockelkorpus, einen Teleskopkasten, einen Auslegerkorpus und eine Hubeinrichtung, wobei der Sockelkorpus als quaderförmiger Bestandteil des Möbelmoduls ausgebildet ist, der einen Innenraum aufweist, wobei der Auslegerkorpus als quaderförmiger Bestandteil des Möbelmoduls ausgebildet ist, der einen Innenraum aufweist, wobei die Hubeinrichtung zwischen dem Sockelkorpus und dem Auslegerkorpus angeordnet ist, wobei die Hubeinrichtung den Teleskopkasten zumindest teilweise durchläuft, wobei die Hubeinrichtung den Auslegerkorpus relativ zum dem Sockelkorpus nach oben und nach unten bewegt, wobei zwischen der ersten Hubeinrichtung und dem Auslegerkorpus eine Beschlageinrichtung angeordnet ist, wobei der Auslegerkorpus mit Hilfe der Beschlageinrichtung gegenüber der Hubeinrichtung in einer horizontalen Ebene verschiebbar ist und/oder wobei der Auslegerkorpus mit Hilfe der Beschlageinrichtung gegenüber der Hubeinrichtung um mindestens eine, vorzugsweise zwei und insbesondere drei orthogonale Raumachsen schwenkbar ist. Durch eine derartige Zwischenschaltung einer Beschlageinrichtung zwischen den Auslegerkorpus und die Hubeinrichtung ist es möglich, den Auslegerkorpus optimal auf benachbarte Möbelmodule auszurichten und ein einheitliches Spaltmaß zwischen den aneinander grenzenden Möbelmodulen einzustellen. Erst hierdurch wird es möglich, ein derartiges Möbelmodul so in eine Einrichtung aus einer Vielzahl von Möbelmodulen zu integrieren, dass das gewünschte einheitliche Erscheinungsbild entsteht, bei welchem das erfindungsgemäße Möbelmodul nicht auf den ersten Blick als Sondermodul auffällt, sondern zum Beispiel dann, wenn der Auslegerkorpus mit seiner Oberseite auf gleicher Höhe mit ein oder zwei benachbarten Möbelmodulen steht, tatsächlich eine durchgehende Ebene Fläche mit einheitlichen Spaltmaßen vorliegt. Kern der Erfindung ist somit ein Möbelmodul, welches mit der räumlichen Ausrichtung seiner Auslegerkorpus an benachbarte Küchenmodule anpassbar ist, um ein einheitliches Bild der Einrichtung zu ermöglichen.

Weiterhin sieht die Erfindung vor, den Teleskopkasten mit dem Auslegerkorpus zu verbinden und durch die Hubeinrichtung zusammen mit dem Auslegerkorpus zu bewegen, wobei der Teleskopkasten von dem Sockelkorpus und insbesondere in dem Sockelkorpus vertikalbeweglich geführt ist. Durch eine derartige Verbindung der drei sich gegenseitig verschließenden bzw. ineinander geführten Volumenkörper entsteht zwischen einer den Auslegerkorpus und den Teleskopkasten umfassenden Hubeinheit und einer den Sockelkorpus umfassenden Standeinheit ein allseitig umschlossener Bauraum, in welchem die Hubeinrichtung aufgenommen ist. Bei einer derartigen Korpus- und Kastenbauweise ist eine Verkleidung der Hubeinrichtung in allen Stellungen des Möbelmoduls gewährleistet, so dass im Alltagsbetrieb unabhängig von der Einbauorientierung ein gefährlicher Zugriff auf die Hubeinrichtung wirksam verhindert ist.

Die Erfindung sieht auch vor, den Auslegerkorpus nach vorne, zu den Seiten und nach hinten zu verblenden oder den Auslegerkorpus an seiner Rückseite zu verblenden. Hierdurch ist eine Zugriffsabsicherung auf einen Innenraum des Möbelmoduls auch dann gegeben, wenn das Möbelmodul derart verbaut ist, dass dieses mit seiner Rückseite nicht einer Wand gegenüberliegt.

Die Erfindung sieht auch vor, den Teleskopkasten und/oder den Sockelkasten nach vorne, zu den Seiten und insbesondere nach hinten zu verblenden. Hierdurch ist zum Beispiel bei einer allseitigen Verblendung auch eine freistehende Aufstellung des Möbelmoduls möglich, ohne dass ein ungewünschter Zugriff auf dessen Innenraum möglich ist.

Weiterhin sieht die Erfindung vor, eine Anbindung des Sockelkorpus vor, bei welcher der Sockelkorpus mit der darin verbauten Hubeinrichtung entweder als frei stehender Sockel ausschließlich mit einem Boden eines Raumes, in welchem das Möbelmodul angeordnet ist, verbunden ist oder als wandhängender Sockel ausschließlich mit einer Wand eines Raumes, in welchem das Möbelmodul angeordnet ist, verbunden ist oder mit einem Boden und einer Wand eines Raumes, in welchem das Möbelmodul angeordnet ist, verbunden ist oder bodenstehend mit einer Wand eines Raumes, in welchem das Möbelmodul angeordnet ist, verbunden ist oder bodenstehend mit einer Wange eines benachbarten Möbelmoduls verbunden ist. Hierdurch ist es möglich, das Möbelmodul in allen Einbausituationen optimal an ein Gebäude anzubinden.

Die Erfindung sieht auch vor, den Auslegerkorpus des Möbelmoduls mit sich entsprechender Breite und Tiefe auszubilden. Durch eine derartige, in Draufsicht quadratische Ausbildung ist es möglich, das Möbelmodul auch um 90° gedreht als Endmodul in eine Möbelzeile zu integrieren, ohne dass dieses über das benachbarte Möbelmodul hinaus steht.

Gemäß der Erfindung ist eine Verfahrbarkeit des Auslegerkorpus vorgesehen, bei welcher dieser derart verfahrbar ist, dass seine Oberseite in einer unteren Stellung als Arbeitsfläche, insbesondere in einer Höhe von 50 cm bis 120 cm und vorzugsweise von 73 cm bis 107 cm nutzbar ist. Hierdurch ist die Arbeitsfläche sowohl für ein sitzendes, ergonomischen Gesichtspunkten entsprechendes Arbeiten von Kindern, Jugendlichen und Erwachsenen als auch für ein stehendes, ergonomischen Gesichtspunkten entsprechendes Arbeiten von Kindern, Jugendlichen und Erwachsenen geeignet. Abhängig von den mit dem Möbelmodul für die Arbeitsplatte realisierbaren Verfahrhöhen und abhängig von einer Höhe einer Oberseite von angrenzenden, benachbarten Möbelmodulen ohne Hubfunktion ist der Auslegerkorpus des erfindungsgemäßen Möbelmoduls in seiner Höhe derart bemessen, dass dieser auch in seiner obersten Stellung mit seiner umlaufenden Unterkante nicht über ein Niveau der Oberseite des angrenzenden, benachbarten Möbelmoduls hinaus fährt. Hierdurch ist auch in einer Extremstellung des erfindungsgemäßen Möbelmoduls eine Gefahr durch Abscheren vermieden und dies unabhängig davon ob das bzw. die angrenzenden Möbelmodule ohne Hubfunktion links und/oder rechts und/oder hinter dem erfindungsgemäßen Möbelmodul angeordnet sind.

Weiterhin sieht die Erfindung vor, das Möbelmodul mit einem Aufnahmeraum, einem Regalkorpus und einer zweiten Hubeinrichtung auszustatten, wobei der Aufnahmeraum durch eine Öffnung in einer Oberseite bzw. der Arbeitsfläche des Auslegerkorpus zugänglich ist, wobei der Regalkorpus in einer untersten Stellung vollständig in dem Aufnahmeraum aufgenommen ist und wobei der Regalkorpus in einer obersten Stellung über eine Oberseite des Auslegerkorpus hinaus steht, wobei die zweite Hubeinrichtung insbesondere unter oder neben dem Regalkorpus und insbesondere zwischen dem Regalkorpus und dem Teleskopkasten oder zwischen dem Regalkorpus und dem Sockelkorpus angeordnet ist. Hierdurch ist es möglich, das Möbelelement auch als Stauraum zu nutzen, wobei der Regalkorpus in seiner eingefahrenen Stellung derart in das Möbelelement aufgenommen ist, dass dem Nutzer die vollständige Arbeitsfläche des Möbelelements zur Verfügung steht. Durch eine seitliche Anordnung der zweiten Hubeinrichtung in Bezug auf den in das Möbelmodul einfahrenden Regalkorpus lassen sich auch hohe Regale in das Möbelmodul integrieren. Hierbei ist es insbesondere vorgesehen, die zweite Hubeinrichtung von Nutzer aus betrachtet links und/oder rechts oder vor dem Regalkorpus anzuordnen. Eine Unterhalb des Regalkorpus angeordnete zweite Hubeinrichtung hat den Vorteil, dass diese einen besonders kompakten Einbau ermöglicht, da die Hubeinrichtung von oben betrachtet keinen Bauraum benötigt, welcher seitlich neben dem Regalkorpus liegt. Hierdurch steht auch für die erste Hubeinrichtung, welche vorzugsweise zwei, nahe an den Seitenwangen angeordneten Komponenten umfasst, ausreichend Bauraum zur Verfügung, so dass sich der Regalkorpus und die zweite Hubeinrichtung in den im Innenraum vorhandenen Freiraum des Möbelmoduls integrieren lassen.

Bei der erfindungsgemäßen Einrichtung, welche insbesondere als Kücheneinrichtung und/oder als Badeinrichtung ausgebildet ist, umfasst die Küche oder das Bad wenigstens ein höhenverstellbares Möbelmodul entsprechend wenigstens einem der vorhergehenden Ansprüche und umfasst die Küche oder das Bad wenigstens ein höhenunveränderbares Möbelmodul. Hierdurch entsteht eine multifunktionale Küche bzw. ein multifunktionale Bad, welches als Generationeneinrichtung sowohl von Kindern, Jugendlichen und Erwachsenen größen- und anforderungsgerecht nutzbar ist.

Schließlich sieht die Erfindung vor, das oder eines der höhenverstellbaren Möbelmodule zwischen zwei höhenunveränderbaren Möbelmodulen anzuordnen und/oder das oder eines der höhenverstellbaren Möbelmodule mit einer Rückseite an eine Wangenseite eines höhenunveränderbaren Möbelmoduls anzuschließen, wobei das telesopierbare Möbelmodul an dem höhenunveränderbaren Möbelmodul und/oder an einer Wand befestigt ist, an welche das höhenunveränderbaren Möbelmodul mit seiner Rückseite steht. Hierdurch entsteht eine Einrichtung, welche gegenüber herkömmlichen Einrichtungen besser an individuelle Wünsche und Anforderungen anpassbar ist.

Im Sinne der Erfindung wird unter einem Korpus ein quaderförmiger Bestandteil eines Möbelmoduls verstanden, welcher einen Innenraum aufweist.

Im Sinne der Erfindung wird unter einem höhenverstellbaren bzw. höhenveränderbaren Möbelmodul ein teleskopierbares Möbelmodul verstanden, dessen Höhe mittels einer elektromechanischen oder elektropneumatischen Hubeinrichtung veränderbar ist.

Weitere Einzelheiten der Erfindung werden in der Zeichnung anhand von schematisch dargestellten Ausführungsbeispielen beschrieben.

Hierbei zeigt:
- Figur 1:: eine Frontansicht einer ersten erfindungsgemäßen Einrichtung, welche ein erstes erfindungsgemäßes, höhenveränderbares Möbelmodul und ein höhenunveränderbares Möbelmodul umfasst;
- Figur 2:: einen Ansicht von rechts auf die in der Figur 1 gezeigte Einrichtung;
- Figur 3:: eine Ansicht von oben auf die in der Figur 3 gezeigte Einrichtung;
- Figuren 4: und 5: das aus den Figuren 1 bis 3 bekannten erste höhenverstellbare Möbelmodul in perspektivischen Ansichten;
- Figur 6:: eine zweite erfindungsgemäße Einrichtung, welche das aus den Figuren 1 bis 5 bekannte, erste höhenverstellbare Möbelmodul und ein als Unterschrank ausgebildetes höhenunverstellbare Möbelmodul umfasst;
- Figur 7:: eine Rückansicht des in der Figur 6 gezeigten höhenverstellbaren Möbelmoduls;
- Figur 8:: eine dritte erfindungsgemäße Einrichtung, welche als L-Küche ausgebildet ist;
- Figur 9:: eine vierte erfindungsgemäße Einrichtung, welche als Kücheninsel ausgebildet ist;
- Figur 10:: eine fünfte erfindungsgemäße Einrichtung, welche als L-Küche ausgebildet ist;
- Figur 11:: eine sechste erfindungsgemäße Einrichtung, welche als L-Küche ausgebildet ist;
- Figur 12 -: 15: eine siebte erfindungsgemäße Einrichtung, welche als Kücheninsel ausgebildet ist und eine zweites erfindungsgemäßen Küchenmodul, umfasst und
- Figur 16 - 18:: eine achte erfindungsgemäße Einrichtung, welche als Kücheninsel ausgebildet ist und ein drittes erfindungsgemäßes Küchenmodul, umfasst.

Die Figur 1 zeigt eine Frontansicht einer ersten erfindungsgemäßen Einrichtung 1, welche als Kücheneinrichtung 2 ausgebildet ist und ein erstes erfindungsgemäßes, höhenveränderbares Möbelmodul 3 und ein höhenunveränderbares Möbelmodul 4 umfasst. Das höhenunveränderbare Möbelmodul 4 ist als zweitüriger Schrank 5 ausgeführt. Das höhenveränderbare Möbelmodul 3 umfasst einen Sockelkorpus 6, einen Teleskopkasten 7, einen Auslegerkorpus 8, eine Hubeinrichtung 9 und eine Beschlageinrichtung 10. Zum besseren Verständnis ist das Möbelmodul 3 in Bezug auf die Hubeinrichtung 9 und die Beschlageinrichtung 10 durchsichtig dargestellt. In der Figur 1 steht eine Arbeitsfläche 11 bzw. eine Oberseite 12 des Möbelmoduls 3 auf eine mittleren Höhe H11.1. Das Möbelmodul 3 schließt bei der dargestellten Kücheneinrichtung an eine Seitenwange 13 des Schrankes 5 an, wobei es dieser Seitenwange 13 mit einer Rückseite 14 zugewandt ist. Die Beschlageinrichtung 10 ermöglicht es, den Auslegerkorpus 8 in einer durch die Arbeitsfläche 11 definierten Ebene E11 zu verstellen und beispielsweise in eine Pfeilrichtung z näher an das Möbelmodul 4 zu schieben, um einen Spalt S1 zwischen der Rückseite 14 des Auslegerkorpus 8 und der Seitenwange 13 des Möbelmoduls 4 auf ein für die Einrichtung 1 typisches Spaltmaß einzustellen. Der Teleskopkasten 7, welcher mit dem Auslegerkorpus 8 verbunden ist, wird herbei ebenfalls leicht verschoben, wobei ein Spiel, mit welchem der Teleskopkasten 7 in dem Sockelkorpus 6 geführt ist, derart bemessen ist, dass der Teleskopkasten 7 beim Heben und Senken weiterhin leichtgängig verfahrbar ist. Gemäß einer nicht dargestellten Ausführungsvariante ist es insbesondere für größere Verstellwege auch vorgesehen, den Teleskopkasten 7 von dem Auslegerkorpus 8 zu entkoppeln und nach dem Verstellen des Auslegerkorpus 8 über die Beschlageinrichtung 10 den Teleskopkasten 7 leicht versetzt wieder an dem Auslegerkorpus 8 zu befestigen. Erfindungsgemäß ist es auch vorgesehen, den Auslegerkorpus mit Hilfe der Beschlagseinrichtung 10 um eine parallel zu der Rückseite 14 horizontal verlaufenden Drehachse Dx in Pfeilrichtungen wx nach unten bzw. wx' nach oben zu schwenken, um die Arbeitsfläche 11 waagrecht auszurichten. In der Figur 2 ist eine Seitenansicht auf die in der Figur 1 gezeigte Kücheneinrichtung 2 gezeigt, wobei die Seitenansicht entsprechend einem die Figur 1 eingezeichneten Pfeil II ausgeführt ist. In der Seitenansicht ist erkennbar, dass das höhenverstellbare Möbelmodul 3 einen Breite B3 aufweist, welche einer Tiefe T4 des höhenunverstellbaren Möbelmoduls 4 entspricht. Zur weiteren Justierung der Arbeitsfläche 11 ist bevorzugt zusätzlich zu der Verschwenkbarkeit um die Drehachse Dx auch eine durch die Beschlageinrichtung 10 zur Verfügung gestellte Verschwenkbarkeit des Auslegerkorpus 8 um eine vertikal im Raum stehende Hochachse Dy vorgesehen (siehe auch Figur 3). Hierdurch ist in der dargestellten Einbausituation bei Bedarf beispielsweise ein einheitliches Spaltmaß zwischen einer Wand 15 und dem Auslegerkorpus 8 durch Schwenken des Auslegerkorpus 8 in ein Richtung wy bzw. wy' herstellbar. Bevorzugt ist es auch vorgesehen, dass die Beschlagseinrichtung 10 eine Schwenkbarkeit des Auslegerkorpus 8 um drei Raumachsen ermöglicht. Bei einer derartigen Beschlageinrichtung 10 ist der Auslegerkorpus 8 nicht nur um die oben beschriebenen Raumachsen Dx und Dy schwenkbar, sondern auch um eine Raumachse Dz. Die Raumachse Dz verläuft in der Figur 2 als horizontale Achse in die Zeichnungsebene hinein und der Auslegerkorpus 8 ist um diese in die Richtungen wz nach rechts und wz' nach links schwenkbar. Die beschriebenen Verstellmöglichkeiten, welche die Beschlageinrichtung 10 zur Verfügung stellt, ermöglichen es den Auslegerkorpus 8 in seiner räumlichen Ausrichtung derart auf benachbarte Möbelmodule abzupassen, dass sowohl ein waagrechte Ausrichtung der Arbeitsfläche 11 als auch einheitliche Spaltmaße zu den benachbarten Möbelmodulen vorhanden sind.

In der Figur 3 ist eine Ansicht von oben auf die Darstellung der Figur 1 gezeigt. In dieser Ansicht ist weiterhin die Wand 15 einer Küche 16 erkennbar, an welcher der Schrank 5 mit einer Rückseite 17 und an welcher das höhenverstellbare Möbelmodul 3 mit einer rechten Seitenwange 18 ansteht. Durch die in Draufsicht quadratische Ausbildung des Möbelmoduls 3 mit einer Tiefe T3, welche der Breite B3 entspricht, ist es alternativ auch möglich, dieses um eine Hochachse 19 um 90° nach rechts zu drehen und mit seiner Rückseite 14 an die Wand 15 zu stellen, sofern eine entsprechende Ausrichtung gewünscht ist.

In den Figuren 4 und 5 ist das aus den Figuren 1 bis 3 bekannte erste höhenverstellbare Möbelmodul 3 in zwei perspektivischen Ansichten gezeigt. Hierbei steht die Arbeitsfläche 11 des Möbelmoduls 3 in der Figur 4 in einen Höhe H11.2 und in der Figur 5 in einer Höhe H11.3. Die Höhe H11.2 entspricht der untersten Höhe, welche die Arbeitsfläche 11 einnehmen kann und die Höhe H11.3 entspricht der obersten Höhe, welche die Arbeitsfläche 11 einnehmen kann. Die in der Figur 1 gezeigte Höhe H11.1 liegt zwischen diesen beiden Höhen. Zwischen einer in der Figur 4 gezeigten Stellung S3.2 und einer in der Figur 5 gezeigten Stellung S3.3 bewegt sich der Auslegerkorpus 8 zusammen mit dem Teleskopkasten 7, wobei der Sockelkorpus 6 in unveränderter Stellung auf einem Fußboden 20 stehen bleibt. Der Auslegerkorpus 8 und der Teleskopkasten 7 sind miteinander verbunden. Der Auslegerkorpus 8 ist als geschlossener Körper ausgebildet, welcher durch eine rechte Wange 8a, eine linke Wange 8b, eine Frontseitige Wange 8c, eine rückseitige Wand 8d, die Arbeitsfläche 11 und einen Boden 8e gebildet ist, wobei eine bodenseitige Öffnung 21 (siehe Figur 1) durch den in den Auslegerkorpus 8 ragenden Teleskopkasten 7 verschlossen ist.

In der Figur 6 ist eine zweite erfindungsgemäße Einrichtung 22 gezeigt, welche das aus den Figuren 1 bis 5 bekannte, erste höhenverstellbare Möbelmodul 3 und ein als Unterschrank 23 ausgebildetes höhenunverstellbares Möbelmodul 24 umfasst. Das Möbelmodul 3 steht in seiner obersten Stellung S3.3. Im Vergleich mit einer Oberseite 25 des Unterschranks 23 ist erkennbar, dass der Auslegerkorpus 8 mit einer umlaufenden Unterkante 26 auf einer Höhe H26 liegt, welche geringer ist als eine Höhe H23 der Oberseite 25 des Unterschranks 23. Hierdurch wird wirksam verhindert, dass der Auslegerkorpus 8 von der Oberseite 25 des Unterschranks 23 aus von einem Nutzer untergriffen werden kann. Durch den in Auslegerkorpus 8 und in den Sockelkorpus 6 ragenden Teleskopkasten 7 ist ein Innenraum 27 des Möbelmoduls 3 nach außen allseitig abgekapselt, so dass für einen Nutzer kein Zugriff auf die Hubeinrichtung 9 und die Beschlageinrichtung 10 möglich ist. Wie aus den Figuren 6 und 7 ersichtlich ist, ist ein Zugriff auf den Innenraum 27 auch von der Rückseite 14 nicht möglich, da der Auslegerkorpus 8 hier durch die rückseitige Wange 8d verschlossen ist.

In der Figur 7 ist eine Rückansicht auf das in der Figur 6 gezeigte höhenverstellbare Möbelmodul 3 dargestellt. In dieser Ansicht ist erkennbar, dass die Hubeinrichtung 9 im Wesentlichen zwei Hubkomponenten 9a, 9b umfasst, welche benachbart zur rechten Wange 8a und zur linken Wange 8b des Auslegerkorpus 8 angeordnet sind, so dass zwischen den beiden Hubkomponenten 9a, 9b in dem Innenraum 27 des Möbelmoduls 3 ein Freiraum 28 verbleibt, welcher schematisch mit einer strichpunktierten Linien umgrenzt ist. Mit Hilfe der Beschlagseinrichtung 10, welche zwischen der Hubeinrichtung 9 und dem Auslegerkorpus 8 angeordnet ist, ist es möglich den Auslegerkorpus 8 in einer waagrechten Ebene in x- und x'-Richtung nach links und rechts und in z- und z'-Richtung nach vorne und hinten (siehe Figur 6) auszurichten. Weiterhin ist es möglich, den Auslegerkorpus 8 in seiner Höhe in y- und y'-Richtung zu justieren. Zusätzlich ist es auch möglich, den Auslegerkorpus 8 um eine vertikale y-Achse und um eine horizontale x-Achse, welche parallel zu der Rückseite 14 verläuft zur Justierung nach oben und unten zu schwenken.

In der Figur 8 ist in perspektivischer Ansicht eine dritte erfindungsgemäße Einrichtung 29 gezeigt, welche als L-Küche 30 ausgebildet ist. Die Einrichtung 29 umfasst ein zweites erfindungsgemäßes, höhenverstellbares Möbelmodul 31, welches als höhenverstellbare Spüle 32 ausgebildet ist, und ein drittes erfindungsgemäßes, höhenverstellbares Möbelmodul 33, welches als höhenverstellbarer Herd 34 ausgebildet ist. Hierbei ist die Spüle 32 unterhalb von Oberschränken 35, 36 zwischen einem linken Unterschrank 37 und einem rechten Unterschrank 38 angeordnet. Das Möbelmodul 31 ist aus einer dargestellten Mittelstellung S31.1 in eine untere Stellung S31.2 und eine obere Stellung S31.3 und beliebige Zwischenstellungen verfahrbar. Der Herd 34 ist in vergleichbarer Weise verfahrbar.

In der Figur 9 ist eine vierte erfindungsgemäße Einrichtung 39 dargestellt, welche als Kücheninsel 40 ausgebildet ist. Hierbei umfasst die Kücheninsel 40 ein viertes erfindungsgemäßes, höhenverstellbares Möbelmodul 41. Ein feststehender Abschnitt 42 der Kücheninsel 40 ist durch vier höhenunverstellbare Möbelmodule 43, 44, 45, 46 und eine diese gemeinsam überdeckende Platte 47 gebildet. Das Möbelmodul 41 ist mit seiner Arbeitsfläche 48 aus einer dargestellten mittleren Stellung S41.1 in eine untere Stellung S41.2 und eine obere Stellung S41.3 verfahrbar.

In der Figur 10 ist eine fünfte erfindungsgemäße Einrichtung 49 gezeigt, welche als L-Küche 50 ausgebildet ist. Die Einrichtung 49 umfasst ein fünftes erfindungsgemäßes, höhenverstellbares Möbelmodul 51, welches als höhenverstellbare Spüle 52 ausgebildet ist, und ein sechstes erfindungsgemäßes, höhenverstellbares Möbelmodul 53, welches als höhenverstellbarer Tisch 54 ausgebildet ist. Hierbei ist die Spüle 52 zwischen einem linken Unterschrank 55 und einem rechten Unterschrank 56 angeordnet. Bezüglich der vertikalen Verfahrbarkeit der Möbelmodule wird auf die vorhergehenden Beschreibungsteile verwiesen.

In der Figur 11 ist eine sechste erfindungsgemäße Einrichtung 57 gezeigt, welche als L-Küche 58 ausgebildet ist. Die Einrichtung 57 umfasst ein siebtes erfindungsgemäßes, höhenverstellbares Möbelmodul 59, welches als höhenverstellbare Spüle 60 ausgebildet ist, und ein achtes erfindungsgemäßes, höhenverstellbares Möbelmodul 61, welches als höhenverstellbarer Herd 62 ausgebildet ist. Hierbei ist zwischen der Spüle 59 und dem Herd 62 ein Unterschrank 63 angeordnet, welcher eine Höhe H63 aufweist, welche einer untersten Stellung S59.2 der Spüle 60 und einer untersten Stellung S61.2 des Herds 62 entspricht. Hierdurch entsteht ein großer auf eine sitzende Tätigkeit oder kleine Personen optimierter Bereich.
In den Figuren 12 bis 15 ist eine siebte erfindungsgemäße Einrichtung 64 in verschiedenen perspektivischen Ansichten gezeigt. Die Einrichtung 64 ist als Kücheninsel 65 ausgebildet und setzt sich aus einem neunten höhenverstellbaren Möbelmodul 66 und einem feststehenden Abschnitt 67 zusammen, wobei der feststehende Abschnitt 67 nur teilweise gezeigt ist. Das Möbelmodul 66 ist als Tisch 68 ausgebildet. Das Möbelmodul 66 umfasst in seiner eine Oberseiten bildenden Arbeitsfläche 69 eine Öffnung 70, welche in einen mit gestrichelten Linien angedeuteten Aufnahmeraum 71 des Möbelmoduls 66 führt. Das Möbelmodul 66 umfasst weiterhin einen Regalkorpus 72 und eine zweite Hubeinrichtung 73, wobei der Regalkorpus 72 aus der dargestellten, ausgefahrenen Stellung S72.3 mittels der zweiten Hubeinrichtung 73 derart nach unten in den Aufnahmeraum 71, welcher in einem Innenraum 74 des Möbelmoduls 66 ausgebildet ist, eingefahren werden kann, dass ein Oberboden 75 des schematisch gezeigten Regalkorpus 72 auf der Arbeitsfläche 69 aufliegt. Eine erste Hubeinrichtung 76, welche einen Auslegerkorpus 77 des Möbelmoduls 66 hebt und senkt ist nur schematisch angedeutet. Der Auslegerkorpus 77 steht in der Figur 12 in seiner untersten Stellung S66.2.
In der Figur 13 steht der Auslegerkorpus 77 in einer mittleren Stellung S66.1, wobei der Regalkorpus 72 in einer vollständig eingefahrenen Stellung S72.2 steht.
In der Figur 14 steht der Auslegerkorpus 77 dann in seiner oberste Stellung S66.3 und der Regalkorpus 72 steht weiterhin in seiner vollständig eingefahrenen Stellung S72.2.

Die Figur 15 zeigt schließlich eine Rückansicht auf die Darstellung der Figur 14. In dieser Ansicht ist gut erkennbar wie der Auslegerkorpus 77 des höhenverstellbaren Möbelmoduls 66 über eine Arbeitsfläche 78 des feststehenden Abschnitts 67 der Kücheninsel 65 in seiner obersten Stellung S66.3 hinaus steht. Auch in dieser Stellung ist das Möbelmodul 66 bzw. dessen Auslegerkorpus 77 an einer Rückseite 79 durch eine hintere Wange 77 vollständig verkleidet und geschützt, so dass es ohne dass gefährliche Scherstellen erzeugt werden und ohne dass der Gesamteindruck beeinträchtigt wird, problemlos möglich ist, dass das Möbelmodul 66 rückseitig an andere Möbelmodule wie um Beispiel den feststehenden Abschnitt 67 anschließt und in seiner Höhe über diese hinaus verfahren wird.

In den Figuren 16 bis 18 ist eine achte erfindungsgemäße Einrichtung 80 in perspektivischen Ansichten gezeigt. Die Einrichtung 80 ist als Kücheninsel 81 ausgeführt und umfasst neben einem erfindungsgemäßen, höhenverstellbaren Möbelmodul 82, welches als Tisch 83 ausgebildet ist, einen feststehenden Abschnitt 84. Der feststehende Abschnitt ist wahlweise durch vier Einzelmodule 85, 86, 87 und 88 oder durch zwei Doppelmodule 89, 90 gebildet, welche von einer nicht dargestellten, gemeinsamen Deckplatte abgedeckt werden. Hierbei ist eine Breite B82 des Möbelmoduls derart auf eine Tiefe T85 bis T88 bzw. T89, T90 der Einzel- oder Doppelmodule 85 bis 90 angepasst, dass die Breite B82 der doppelten Tiefe entspricht. In den drei Figuren ist das Möbelmodul 82 in einer mittleren Stellung S82.1, in einer obersten Stellung S82.3 und in einer untersten Stellung S82.2 gezeigt. Eine Tiefe T82 des Möbelmoduls 82 entspricht den Tiefen T85 - T90 der Einzel- oder Doppelmodule 85 bis 90, so dass diese auch in Reihe miteinander gruppiert werden können.

Die Erfindung ist nicht auf dargestellte oder beschriebene Ausführungsbeispiele beschränkt. Sie umfasst vielmehr Weiterbildungen der Erfindung im Rahmen der Schutzrechtsansprüche.

### Bezugszeichenliste:

- 1: 1. erfindungsgemäße Einrichtung
- 2: Kücheneinrichtung
- 3: 1. höhenveränderbares Möbelmodul
- 4: höhenunveränderbares Möbelmodul
- 5: Schrank
- 6: Sockelkorpus
- 7: Teleskopkasten
- 8: Auslegerkorpus
- 8a: rechte Wange
- 8b: linke Wange
- 8c: frontseitige Wange
- 8d: rückseitige Wand
- 9: Hubeinrichtung
- 9a, 9b: Hubkomponente von 9
- 10: Beschlageinrichtung
- 11: Arbeitsfläche
- 12: Oberseite
- 13: Seitenwange von 5
- 14: Rückseite von 3
- 15: Wand
- 16: Küche
- 17: Rückseite von 5
- 18: rechte Seitenwange von 3
- 19: Hochachse von 3
- 20: Fußboden
- 21: bodenseitige Öffnung in 8e
- 22: 2. erfindungsgemäße Einrichtung
- 23: Unterschrank
- 24: höhenunverstellbares Möbelmodul
- 25: Oberseite von 23 / 24
- 26: umlaufende Unterkante von 8
- 27: Innenraum von 3
- 28: Freiraum in 27 zwischen 9a und 9b
- 29: 3. erfindungsgemäße Einrichtung
- 30: L-Küche
- 31: 2. höhenverstellbares Möbelmodul
- 32: höhenverstellbare Spüle
- 33: 3. höhenverstellbares Möbelmodul
- 34: höhenverstellbarer Herd
- 35, 36: Oberschrank
- 37: linker Unterschrank
- 38: rechter Unterschrank
- 39: 4. erfindungsgemäße Einrichtung
- 40: Kücheninsel
- 41: 4. höhenverstellbares Möbelmodul
- 42: feststehender Abschnitt von 40
- 43 - 46: höhenunverstellbares Möbelmodul
- 47: Platte
- 48: Arbeitsfläche von 41
- 49: 5. erfindungsgemäße Einrichtung
- 50: L-Küche
- 51: 5. höhenverstellbares Möbelmodul
- 52: höhenverstellbare Spüle
- 53: 6. höhenverstellbares Möbelmodul
- 54: höhenverstellbarer Tisch
- 55: linker Unterschrank
- 56: rechter Unterschrank
- 57: 6. erfindungsgemäße Einrichtung
- 58: L-Küche
- 59: 7. höhenverstellbares Möbelmodul
- 60: höhenverstellbare Spüle
- 61: 8. höhenverstellbares Möbelmodul
- 62: höhenverstellbarer Herd
- 63: Unterschrank
- 64: 7. erfindungsgemäße Einrichtung
- 65: Kücheninsel
- 66: 9. höhenverstellbares Möbelmodul
- 67: feststehender Abschnitt von 65
- 68: Tisch
- 69: Arbeitsfläche von 66
- 70: Öffnung in 69
- 71: Aufnahmeraum von 66
- 72: Regalkorpus
- 73: zweite Hubeinrichtung
- 74: Innenraum von 66
- 75: Oberboden von 72
- 76: 1. Hubeinrichtung
- 77: Auslegerkorpus
- 78: Arbeitsfläche von 67
- 79: Rückseite von 66
- 80: 8. erfindungsgemäße Einrichtung
- 81: Kücheninsel
- 82: 10. höhenverstellbares Möbelmodul
- 83: Tisch
- 84: feststehender Abschnitt
- 85 - 88: Einzelmodul
- 89 - 90: Doppelmodul
- B3: Breite von 3
- B82: Breite von 82
- Dx, Dy, Dz: Raumachsen
- E11: horizontale Ebene
- H11.1: mittlere Höhe von 11
- H11.2: unterste Höhe von 11
- H11.3: oberste Höhe von 11
- H23: Höhe von 23
- H26: Höhe von 26
- H63: Höhe von 63
- S1: Spalt
- S3.2: Stellung von 3
- S3.3: Stellung von 3
- S31.1: Mittelstellung von 31
- S31.2: untere Stellung von 31
- S31.3: obere Stellung von 31
- S41.1: mittleren Stellung von 41
- S41.2: untere Stellung von 41
- S41.3: obere Stellung von 41
- S59.2: unterste Stellung von 59
- S61.2: unterste Stellung von 61
- S66.1: mittleren Stellung von 66
- S66.2: untersten Stellung von 66
- S66.3: oberste Stellung von 66
- S72.2: vollständig eingefahrenen Stellung von 72
- S72.3: ausgefahrenen Stellung von 72
- S82.1: mittleren Stellung von 82
- S82.2: untersten Stellung von 82
- S82.3: obersten Stellung von 82
- T3: Tiefe von 3
- T4: Tiefe von 4
- T82: Tiefe von 82
- T85 - T88: Tiefe von 85 - 88
- T89, T90: Tiefe vom 89 bzw. 90
- wx, wx': Schwenkrichtung um Dx
- wy, wy': Schwenkrichtung um Dy
- wz, wz': Schwenkrichtung um Dz
- x, x': Richtung
- y, y': Richtung
- z, z': Richtung

## Patentansprüche

1. Möbelmodul (3; 31; 33; 41; 51; 53; 59; 61; 66; 82) für eine Küche und/oder ein Bad umfassend
- einen Sockelkorpus (6),
- einen Teleskopkasten (7),
- einen Auslegerkorpus (8) und
- eine Hubeinrichtung (9; 76),
- wobei der Sockelkorpus (6) als quaderförmiger Bestandteil des Möbelmoduls (3; 31; 33; 41; 51; 53; 59; 61; 66; 82) ausgebildet ist, der einen Innenraum aufweist,
- wobei der Auslegerkorpus (6) als quaderförmiger Bestandteil des Möbelmoduls (3; 31; 33; 41; 51; 53; 59; 61; 66; 82) ausgebildet ist, der einen Innenraum aufweist,
- wobei die Hubeinrichtung (9; 76) zwischen dem Sockelkorpus (6) und dem Auslegerkorpus (8) angeordnet ist,
- wobei die Hubeinrichtung (9; 76) den Teleskopkasten (7) zumindest teilweise durchläuft,
- wobei die Hubeinrichtung (9; 76) den Auslegerkorpus (8) relativ zum dem Sockelkorpus (6) nach oben und nach unten bewegt,
- wobei das Möbelmodul (3; 31; 33; 41; 51; 53; 59; 61; 66; 82) eine Beschlageinrichtung (10) umfasst,
- wobei die Beschlageinrichtung (10) zwischen der Hubeinrichtung (9; 76) und dem Auslegerkorpus (8; 77) angeordnet ist,
- wobei der Auslegerkorpus (8; 77) durch die Beschlageinrichtung (10) gegenüber der Hubeinrichtung (9; 76) in einer horizontalen Ebene (E11) verschiebbar ist und/oder
- wobei der Auslegerkorpus (8; 77) durch die Beschlageinrichtung (10) gegenüber der Hubeinrichtung (9; 76) um mindestens eine, vorzugsweise zwei und insbesondere drei orthogonal zueinander stehende Raumachsen (Dx, Dy, Dz) schwenkbar ist.

2. Möbelmodul nach Anspruch 1, **dadurch gekennzeichnet, dass** der Teleskopkasten (7) mit dem Auslegerkorpus (8; 78) verbunden ist und von der Hubeinrichtung (9; 76) zusammen mit dem Auslegerkorpus (8; 78) bewegt wird und dass der Teleskopkasten (7) von dem Sockelkorpus (6) und insbesondere in dem Sockelkorpus (6) vertikalbeweglich geführt ist.

3. Möbelmodul nach Anspruch 1 oder 2, **dadurch gekennzeichnet, dass** der Auslegerkorpus (8; 78) nach vorne, zu den Seiten und nach hinten verblendet ist oder dass der Auslegerkorpus (8) an seiner Rückseite (14; 79) verblendet ist.

4. Möbelmodul nach Anspruch 1 oder 2, **dadurch gekennzeichnet, dass** der Teleskopkasten (7) und/oder der Sockelkorpus (6) nach vorne, zu den Seiten und nach hinten verblendet ist.

5. Möbelmodul nach einem der vorhergehenden Ansprüche, **dadurch gekennzeichnet, dass** der Sockelkorpus (6) mit der darin verbauten Hubeinrichtung (9; 76) entweder
- als frei stehender Sockel ausschließlich mit einem Boden eines Raumes, in welchem das Möbelmodul (3; 31; 33; 41; 51; 53; 59; 61; 66; 82) angeordnet ist, verbunden ist oder
- als wandhängender Sockel ausschließlich mit einer Wand eines Raumes, in welchem das Möbelmodul (3; 31; 33; 41; 51; 53; 59; 61; 66; 82) angeordnet ist, verbunden ist oder
- mit einem Boden und einer Wand eines Raumes, in welchem das Möbelmodul (3; 31; 33; 41; 51; 53; 59; 61; 66; 82) angeordnet ist, verbunden ist oder
- bodenstehend mit einer Wand eines Raumes, in welchem das Möbelmodul (3; 31; 33; 41; 51; 53; 59; 61; 66; 82) angeordnet ist, verbunden ist oder
- bodenstehend mit einer Wange eines benachbarten Möbelmoduls (4; 24; 43 - 46; 85 - 90) verbunden ist.

6. Möbelmodul nach einem der vorhergehenden Ansprüche, **dadurch gekennzeichnet, dass** der Auslegerkorpus (8; 78) des Möbelmoduls (3; 31; 33; 41; 51; 53; 59; 61; 66; 82) eine Breite (B3) und eine Tiefe (T3) aufweist, welche sich entsprechen.

7. Möbelmodul nach einem der vorhergehenden Ansprüche, **dadurch gekennzeichnet, dass** der Auslegerkorpus (8; 78) derart verfahrbar ist, dass seine Oberseite (12) in einer unteren Stellung (S31.2; S41.2; S59.2; S61.2; S66.2; S82.2) als Arbeitsfläche (11; 48), insbesondere in einer Höhe von 50 cm bis 120 cm und vorzugsweise von 73 cm bis 107 cm nutzbar ist.

8. Möbelmodul nach einem der vorhergehenden Ansprüche, **dadurch gekennzeichnet, dass** das Möbelmodul (3; 31; 33; 41; 51; 53; 59; 61; 66; 82) einen Aufnahmeraum (71), einen Regalkorpus (72) und eine zweite Hubeinrichtung (73) umfasst, wobei der Aufnahmeraum (71) durch eine Öffnung (70) in einer Oberseite (69) des Auslegerkorpus (77) zugänglich ist, wobei der Regalkorpus (72) in einer untersten Stellung (S72.2) vollständig in dem Aufnahmeraum (71) aufgenommen ist und wobei der Regalkorpus (72) in einer obersten Stellung (S73.3) über die Oberseite (69) des Auslegerkorpus (77) hinaus steht, wobei die zweite Hubeinrichtung (73) insbesondere unter oder neben dem Regalkorpus (72) und insbesondere zwischen dem Regalkorpus (72) und dem Teleskopkasten oder zwischen dem Regalkorpus (72) und dem Sockelkorpus angeordnet ist.

9. Einrichtung, insbesondere Kücheneinrichtung und/oder Badeinrichtung, **dadurch gekennzeichnet, dass** die Küche oder das Bad wenigstens ein höhenverstellbares Möbelmodul (3; 31; 33; 41; 51; 53; 59; 61; 66; 82) entsprechend wenigstens einem der vorhergehenden Ansprüche umfasst und dass die Küche oder das Bad wenigstens ein höhenunveränderbares Möbelmodul (4; 24; 43 - 46; 85 - 90) umfasst.

10. Einrichtung nach Anspruch 9, **dadurch gekennzeichnet, dass** das oder eines der höhenverstellbaren Möbelmodule (3; 31; 33; 41; 51; 53; 59; 61; 66; 82) zwischen zwei höhenunveränderbaren Möbelmodulen (4; 24; 43 - 46; 85 - 90) angeordnet ist und/oder dass das oder eines der höhenverstellbaren Möbelmodule (3; 31; 33; 41; 51; 53; 59; 61; 66; 82) mit einer Rückseite (14; 79) an eine Wangenseite (13) eines höhenunveränderbaren Möbelmoduls (4; 24; 43 - 46; 85 - 90) anschließt, wobei das höhenveränderbare Möbelmodul (3; 31; 33; 41; 51; 53; 59; 61; 66; 82) an dem höhenunveränderbaren Möbelmodul (4; 24; 43 - 46; 85 - 90) und/oder an einer Wand (15) befestigt ist, an welche das höhenunveränderbaren Möbelmodul (4; 24; 43 - 46; 85 - 90) mit seiner Rückseite steht.

## Claims

1. A furniture module (3; 31; 33; 41; 51; 53; 59; 61; 66; 82) for a kitchen and/or a bathroom comprising:
- a pedestal body (6),
- a telescopic box (7),
- an extension body (8) and
- a lifting unit (9; 76),
- wherein the pedestal body (6) is designed as a cuboid component of the furniture module (3; 31; 33; 41; 51; 53; 59; 61; 66; 82), which has an interior space,
- wherein the extension body (8) is designed as a cuboid component of the furniture module (3; 31; 33; 41; 51;53; 59; 61; 66; 82), which has an interior space,
- wherein the lifting unit (9; 76) is arranged between the pedestal body (6) and the extension body (8),
- wherein the lifting unit (9; 76) passes through the telescopic box (7) at least in part,
- wherein the lifting unit (9; 76) moves the extension body (8) relative to the pedestal body (6) upwards and downwards,
- wherein the furniture module (3; 31; 33; 41; 51; 53; 59; 61; 66; 82) comprises a fitting unit (10),
- wherein the fitting unit (10) is arranged between the lifting unit (9; 76) and the extension body (8; 77),
- wherein the extension body (8; 77) can be moved by the fitting unit (10) relative to the lifting unit (9; 76) in a horizontal plane (E11) and/or
- wherein the extension body (8; 77) is pivotable by the fitting unit (10) irelative to the lifting unit (9; 76) about at least one, preferably two and in particular three spatial axes (Dx, Dy, Dz) that are orthogonal to each other.

2. A furniture module according to Claim 1, **characterized in that** the telescopic box (7) is connected with the extension body (8; 78) and is moved by the lifting unit (9; 76) together with the extension body (8; 78) and that the telescopic box (7) is guided vertically movably by the pedestal body (6) and in particular in the pedestal body (6).

3. A furniture module according to Claim 1 or 2, **characterized in that** the extension body (8; 78) is covered to the front, on the sides and to the rear or that the extension body (8) is covered on its rear side (14; 79).

4. A furniture module according to Claim 1 or 2, **characterized in that** the telescopic box (7) and/or the pedestal body (6) is covered to the front, on the sides and to the rear.

5. A furniture module according to any one of the preceding claims, **characterized in that** the pedestal body (6) with the lifting unit (9; 76) installed therein either
- is connected as a free-standing pedestal exclusively with a floor of a room, in which the furniture module (3; 31; 33; 41; 51; 53; 59; 61; 66; 82) is arranged, or
- is connected as a wall-mounted pedestal exclusively with a wall of a room, in which the furniture module (3; 31; 33; 51; 51; 53; 59; 61; 66; 82) is arranged, or
- is connected with a floor and a wall of a room, in which the furniture module (3; 31; 33; 41; 51; 53; 59; 61; 66; 82) is arranged, or
- is connected standing on the floor with a wall of a room, in which the furniture module (3; 31; 33; 51; 51; 53; 59; 61; 66; 82) is arranged, or
- is connected standing on the floor with a side piece of an adjacent furniture module (4; 24; 43 - 46; 85 - 90).

6. A furniture module according to any one of the preceding claims, **characterized in that** the extension body (8; 78) of the furniture module (3; 31; 33; 41; 51; 53; 59; 61; 66; 82) has a width (B3) and a depth (T3), which correspond.

7. A furniture module according to any one of the preceding claims, **characterized in that** the extension body (8; 78) is movable in such a manner that its upper side (12) can be used in a lower position (S31.2; S41.2; S59.2; S61.2; S66.2; S82.2) as a working surface (11; 48), in particular at a height of 50 cm to 120 cm and preferably of 73 cm to 107 cm.

8. A furniture module according to any one of the preceding claims, **characterized in that** the furniture module (3; 31; 33; 41; 51; 53; 59; 61; 66; 82) comprises a receiving space (71), a shelf body (72) and a second lifting unit (73), wherein the receiving space (71) is accessible through an opening (70) in an upper side (69) of the extension body (77), wherein the shelf body (72) in a lowermost position (S72.2) is completely accommodated in the receiving space (71) and wherein the shelf body (72) in an uppermost position (S73.3) protrudes beyond the upper side (69) of the extension body (77), wherein the second lifting device (73) is arranged in particular below or next to the shelf body (72) and in particular between the shelf body (72) and the telescopic box or between the shelf body (72) and the pedestal body.

9. A device, in particular a kitchen device and/or bathroom device, **characterized in that** the kitchen or the bathroom comprises at least one height-adjustable furniture module (3; 31; 33; 41; 51; 53; 59; 61; 66; 82) corresponding at least to one of the preceding claims and that the kitchen or the bathroom comprises at least one height-unalterable furniture module (4; 24; 43 - 46; 85 - 90).

10. A device, according to Claim 9, **characterized in that** the or one of the height-adjustable furniture modules (3; 31; 33; 41; 51; 53; 59; 61; 66; 82) is arranged between the two height-unalterable furniture modules (4; 24; 43 - 46; 85 - 90) and/or that the or one of the height-adjustable furniture modules (3;31; 33; 41; 51; 53; 59; 61; 66; 82) is connected with a rear side (14; 79) to a side-piece side (13) of a height-unalterable furniture module (4; 24; 43 - 46; 85 - 90), wherein the height-alterable furniture module (3; 31; 33; 41; 51; 53; 59; 61; 66; 82) is fastened to the height-unalterable furniture module (4; 24; 43 - 46; 85 -90) and/or to a wall (15), which the height-unalterable furniture module (4; 24; 43 - 46; 85 - 90) adjoins with its rear side.

## Revendications

1. Module de meuble (3 ; 31 ; 33 ; 41 ; 51 ; 53 ; 59 ; 61 ; 66 ; 82) pour une cuisine et/ou une salle de bains comprenant :
- un corps de socle (6),
- un caisson télescopique (7),
- un corps à flèche (8) et
- un dispositif de levage (9 ; 76),
- le corps de socle (6) étant conçu comme un composant parallélépipédique du module de meuble (3 ; 31 ; 33 ; 41 ; 51 ; 51 ; 53 ; 59 ; 61 ; 66 ; 82), qui comprend un espace interne,
- le corps à flèche (8) étant conçu comme un composant parallélépipédique du module de meuble (3 ; 31 ; 33 ; 41 ; 51 ; 51 ; 53 ; 59 ; 61 ; 66 ; 82), qui comprend un espace interne,
- le dispositif de levage (9 ; 76) étant disposé entre le corps de socle (6) et le corps à flèche (8),
- le dispositif de levage (9 ; 76) traversant au moins partiellement le caisson télescopique (7),
- le dispositif de levage (9 ; 76) déplaçant le corps à flèche (8) vers le haut et vers le bas par rapport au corps de socle (6),
- le module de meuble (3 ; 31 ; 33 ; 41 ; 51 ; 51 ; 53 ; 59 ; 61 ; 66 ; 82) comprenant un dispositif à garniture (10),
- le dispositif à garniture (10) étant disposé entre le dispositif de levage (9 ; 76) et le corps à flèche (8 ; 77),
- le corps à flèche (8 ; 77) pouvant être déplacé par le dispositif à garniture (10) par rapport au dispositif de levage (9 ; 76) dans un plan horizontal (E11) et/ou
- le corps à flèche (8 ; 77) pouvant être pivoté par le dispositif à garniture (10) par rapport au dispositif de levage (9 ; 76) autour d'un, de préférence deux et plus particulièrement trois axes spatiaux orthogonaux entre eux (Dx, Dy, Dz).

2. Module de meuble selon la revendication 1, **caractérisé en ce que** le caisson télescopique (7) est relié avec le corps à flèche (8 ; 78) et est déplacé par le dispositif de levage (9 ; 76) conjointement avec le corps à flèche (8 ; 78) et **en ce que** le caisson télescopique (7) est guidé par le corps de socle (6) et plus particulièrement dans le corps de socle (6) de manière mobile verticalement.

3. Module de meuble selon la revendication 1 ou 2, **caractérisé en ce que** le corps à flèche (8 ; 78) est obturé vers l'avant, sur les côtés et vers l'arrière ou **en ce que** le corps à flèche (8) est obturé sur son côté arrière (14 ; 79).

4. Module de meuble selon la revendication 1 ou 2, **caractérisé en ce que** le caisson télescopique (7) et/ou le corps de socle (6) est obturé vers l'avant, sur les côtés et vers l'arrière.

5. Module de meuble selon l'une des revendications précédentes, **caractérisé en ce que** le corps de socle (6), avec le dispositif de levage (9 ; 76) disposé à l'intérieur, est soit
- relié en tant que socle libre exclusivement avec un fond d'un espace dans lequel le module de meuble (3 ; 31 ; 33 ; 41 ; 51 ; 53 ; 59 ; 61 ; 66 ; 82) est disposé, soit
- relié en tant que socle solidaire d'une paroi exclusivement avec une paroi d'un espace dans lequel le module de meuble (3 ; 31 ; 33 ; 41 ; 51 ; 53 ; 59 ; 61 ; 66 ; 82) est disposé soit
- relié avec un fond et une paroi d'un espace dans lequel le module de meuble (3 ; 31 ; 33 ; 41 ; 51 ; 53 ; 59 ; 61 ; 66 ; 82) est disposé soit
- relié debout sur le fond avec une paroi d'un espace dans lequel le module de meuble (3 ; 31 ; 33 ; 41 ; 51 ; 53 ; 59 ; 61 ; 66 ; 82) est disposé soit
- relié debout sur le fond avec une joue d'un module de meuble (4 ; 24 ; 43 - 46 ; 85 - 90) adjacent.

6. Module de meuble selon l'une des revendications précédentes, **caractérisé en ce que** le corps à flèche (8 ; 78) du module de meuble (3 ; 31 ; 33 ; 41 ; 51 ; 53 ; 59 ; 61 ; 66 ; 82) présente une largeur (B3) et une profondeur (T3) correspondantes entre elles.

7. Module de meuble selon l'une des revendications précédentes, **caractérisé en ce que** le corps à flèche (8 ; 78) peut être déplacé de façon à ce que son côté supérieur (12) puisse être utilisé, dans sa position inférieure (S31.2 ; S41.2 ; S59.2 ; S61.2 ; S66.2 ; S82.2), en tant que surface de travail (11 ; 48), plus particulièrement à une hauteur de 50 cm à 120 cm et de préférence de 73 cm à 107 cm.

8. Module de meuble selon l'une des revendications précédentes, **caractérisé en ce que** le module de meuble (3 ; 31 ; 33 ; 41 ; 51 ; 53 ; 59 ; 61 ; 66 ; 82) comprend un espace de logement (71), un corps à étagères (72) et un deuxième dispositif de levage (73), l'espace de logement (71) étant accessible par une ouverture (70) dans un côté supérieur (69) du corps à flèche (77), le corps à étagères (72) étant logé, dans sa position la plus basse (S72.2), entièrement dans l'espace de logement (71) et le corps à étagères (72) dépasse, dans sa position la plus haute (S73.3), du côté supérieur (69) du corps à flèche (77), le deuxième dispositif de levage (73) étant disposé plus particulièrement en dessous ou à côté du corps à étagères (72) et plus particulièrement entre le corps à étagères (72) et le caisson télescopique ou entre le corps à étagères (72) et le corps de socle.

9. Dispositif, plus particulièrement dispositif de cuisine et/ou dispositif de salle de bains, **caractérisé en ce que** la cuisine ou la salle de bains comprend au moins un module de meuble (3 ; 31 ; 33 ; 41 ; 51 ; 53 ; 59 ; 61 ; 66 ; 82) réglable en hauteur correspondant au moins à une des revendications précédentes et **en ce que** la cuisine ou la salle de bains comprend au moins un module de meuble (4 ; 24 ; 43 - 46 ; 85 - 90) de hauteur constante.

10. Dispositif selon la revendication 9, **caractérisé en ce que** le ou un des modules de meubles (3 ; 31 ; 33 ; 41 ; 51 ; 53 ; 59 ; 61 ; 66 ; 82) réglable en hauteur est disposé entre deux modules de meubles (4 ; 24 ; 43 - 46 ; 85 - 90) de hauteurs constantes et/ou **en ce que** le ou un des modules de meubles (3 ; 31 ; 33 ; 41 ; 51 ; 53 ; 59 ; 61 ; 66 ; 82) réglables en hauteur prolonge, avec un côté arrière (14 ; 79), un côté de joue (13) d'un module de meuble (4 ; 24 ; 43 - 46 ; 85 - 90) de hauteur constante, le module de meuble (3 ; 31 ; 33 ; 41 ; 51 ; 53 ; 59 ; 61 ; 66 ; 82) réglable en hauteur étant fixé au module de meuble (4 ; 24 ; 43 - 46 ; 85 - 90) de hauteur constante et/ou à une paroi (15) contre laquelle le module de meuble (4 ; 24 ; 43 - 46 ; 85 - 90) de hauteur constante s'appuie avec son côté arrière.
